# EUROPÄISCHE PATENTSCHRIFT

(11) **EP 0 993 534 B1**
(45) Veröffentlichungstag und Bekanntmachung des Hinweises auf die Patenterteilung: **12.03.2008**
(21) Anmeldenummer: 98933624.3
(22) Anmeldetag: 17.06.1998
(51) Int. Cl.: E04G 23/02, E02D 37/00

(54) **VERFAHREN ZUM AUFBEREITEN UND SANIEREN ALTERTÜMLICHER MAUERN**
METHOD FOR PREPARING AND RENOVATING ANCIENT WALLS
PROCEDE POUR TRAITER ET ASSAINIR DES VIEUX MURS

(30) Priorität: 04.07.1997 DE 19728519
(43) Veröffentlichungstag der Anmeldung: 19.04.2000
(73) Patentinhaber: Koch, Gerold, 75378 Bad Liebenzell-Möttlingen (DE)
(72) Erfinder: Koch, Gerold, 75378 Bad Liebenzell-Möttlingen (DE)
(74) Vertreter: Weiss, Peter
(86) Internationale Anmeldenummer: PCT/EP1998/003649
(87) Internationale Veröffentlichungsnummer: WO 1999/001631

(56) Entgegenhaltungen:
- EP-A- 0 157 188
- WO-A-90/07988
- US-A- 4 060 953

## Beschreibung

Die vorliegende Erfindung betrifft ein Verfahren zum Aufbereiten und Sanieren altertumlicher Mauern, insbesondere aus Steinen, Ziegel, Mörtel und dgl., sowie eine Vorrichtung zum Durchführen des Verfahrens.

Aus dem Stand der Technik ist ein Pressverfahren bekannt, wobei eine altertümliche Mauer, welche ggfs. mehrere Jahrhunderte alt sein kann, zuerst gereinigt wird. Die Reinigung umfasst das Reinigen der Oberflache bspw. mittels Dampfstrahlen, Wasserdampfstrahlen oder Sandstrahlen. Das Fugenausbessern sowie das Ausmauern und anschliessendem Verputzen folgen danach. Eine derartige Reinigung und Instandsetzung einer altertumlichen Mauer betrifft allerdings nur die Oberflache und nicht die Mauer selbst. Dann werden eine Mehrzahl von Bohrungen mindestens 4 je m² Oberflache in die zu sanierende Mauer eingebracht. Die Bohrungen weisen einen Durchmesser von ca. 2-5 cm auf und liegen etwa 15 cm tief in der Mauer. Anschliessend werden an derartige Bohrungen Druckschläuche angeschlossen, und mittels hohem Druck wird die zu sanierende Mauer eingemörtelt. Ein Gemisch aus Zement, Mörtel od. dgl. Suspension gelangt in Hohlräume, füllt diese aus, und erhärtet dort. Anschliessend werden die Druckschläuche wieder entnommen und die Löcher verputzt.

Nachteilig an einem derartigen Verfahren zum Aufbereiten und Sanieren von Mauern ist, dass die ursprüngliche Zusammensetzung der Mauer verändert wird. Zudem werden nur poröse Bestandteile des herkömmlichen Mörtels sowie die übrigen Bestandteile der Mauer wie Steine, Ziegel od. dgl. in der Suspension eingeschlossen und zusammengehalten. Die ursprüngliche Mörtelstruktur und insbesondere die ursprüngliche Struktur der Mauer wird daher zerstört. Durch die Verwendung von Suspensionen, welche auch zementartige Bestandteile enthalten, liegen unterschiedliche Materialien in der Mauer mit unterschiedlicher Härte vor. Der ursprüngliche altertümliche Mörtel wird von der Suspension nicht durchtränkt, obwohl eine derartige Mauer bspw. mit 15 bar Druck baufschlagt wird, da der ursprüngliche Mörtel einem Druck von ca. 0,9 bis 1,2 bar standhält. Somit kann mit diesem Verfahren der ursprüngliche Mörtel nicht durchtränkt und befestigt werden.

Auch ein Ausrichten einer bspw. schräg geneigten Mauer ist hier ohne Strukturzerstörungen, und Zerstörungen des Mörtelgefüges nicht möglich.

Ferner ist nachteilig, dass beim Durchführen eines derartigen Verfahrens hohe Kosten bspw. durch die Bereitstellung von Maschinen entstehen. Auch der Verschleiss an Werkzeugen, wie Bohrer usw. muss hiermit berücksichtigt und eingerechnet werden.

Aus der US 4,060,953 ist ein Verfahren zum Sanieren einer Mauer aufgezeigt, bei welchem die Mauer vollständig von einer Verschalung umgeben und abgedichtet wird. Die Mauer ist im Fuss- bzw. Sockelbereich mit einer Wasserquelle verbunden, wobei im Mauerkronenbereich mittels einer Vakuumpumpe ein Vakuum erzeugt wird. Anschliessend wird Wasser durch die Mauer von unten nach oben gesaugt. Nachteilig hierbei ist, dass eine Verschalung um eine Mauer herum vollständig abgedichtet werden muss um ein ausreichendes Ansaugen zu gewährleisten.

Der vorliegenden Erfindung liegt deshalb die Aufgabe zugrunde ein Verfahren sowie eine Vorrichtung zu schaffen, mit welchen auf einfache und kostengünstige Weise die o.g. Nachteile beseitigt werden können. Ferner soll die ursprüngliche Struktur einer altertümlichen Mauer nicht beschädigt und erhalten bleiben. Dies soll auch beim Aufrichten einer abgesenkten oder geneigten Mauer doch möglich sein.

Zur Lösung dieser Aufgabe führt, dass die Mauer zuerst seitlich abgedichtet und dann von oben mit Wasser beaufschlagt wird, bis der Mörtel zumindest teilweise aufgeweicht ist, wobei anschliessend auf die Mauer, insbesondere auf eine Mauerkrone, ein Bindemittel aufgebracht wird.

Bei der vorliegenden Erfindung wird eine altertümliche Mauer von oben mit Wasser beaufschlagt. Seitlich ist die Mauer mittels einer Verschalung ggfs. mit einem Dichtelement und dazwischenliegendem Pufferelement abgedichtet. Wasser muss durch die Wand selbst hindurch fliessen bzw. strömen. Dieser Einweichprozess einer altertümlichen und zu sanierenden Mauer oder Wand kann ggfs. mehrere Tage bis wenige Wochen dauern. Hierdurch wird der ursprüngliche Mörtel aufgeweicht, bis er seine spröde und trockene Konsistenz verliert. In diesen Zustand kann ggfs. mittels Verschalungselementen die Mauer geneigt werden. Dies ist dann der Fall, wenn sie bspw. über einen langen Zeitraum abgesakt ist oder schräg steht.

Dann kann durch Beaufschlagung der entsprechenden Verschalungselemente mit Druck die Mauer wieder in ihre ursprüngliche senkrechte Lage zurückbewegt werden. Ein Fundament wird dann ggfs. erstellt um die Mauer zu fixieren. Wichtig allerdings ist hier auch, dass die Mauer und insbesondere dessen Bestandteile wie Steine, Mörtel nicht verändert oder sogar beschädigt werden. Um den aufgeweichten Mörtel zu befestigen, wird kurz noch einmal die Mauer in oben beschriebener Weise mit Wasser durchströmt. Anschliessend wird ein Bindemittel von oben, insbesondere von einer Mauerkrone aus, bei abgedichteten Seitenwänden, durch die Mauer aufgegossen. Durch die Erdanziehungskraft und insbesondere die Kapillarwirkung wird das Bindemittel, welches insbesondere aus herkömmlichen Kalkmaterialien, wie Weisskalkhydrat, Trasskalk od. dgl. besteht, in die Mauer eingebracht. Dabei wird durch die Kapillarwirkung auch der inzwischen aufgeweichte und ggfs. elastische Mörtel durchtränkt bzw. von dem Bindemittel durchsetzt.

Ist dieser Vorgang beendet, so bleibt die Mauer ggfs. zum Aushärten in der Verschalung eingeschalt und wird dann ausgeschalt. Durch das Zusetzen von Kalk oder Kalkderivaten bekommt der Mörtel seine ursprüngliche Gestalt wieder. Riese die ursprünglich im porösen Mörtel vorhanden waren, binden sich einerseits durch das Bewässern und andererseits durch das Bindemittel wieder zu einer festen Struktur und Einheit. Somit sind alle Bestandteile der Mauer wieder fest eingebunden. Diese Mauer kann für viele weitere Jahrhunderte bestehen, ohne dass weitere Schäden auftreten. Zudem ist der ursprüngliche und altertümliche Zustand wieder hergestellt, ohne dass neue oder andere Materialien der Mauer zugesetzt werden.

Ferner ist von Vorteil, dass durch die entsprechende Verschalung und insbesondere durch das Pufferelement seitlich die Mauer mit Druck beaufschlagt wird, ohne dass es zu Schäden oder sonstigen Beeinträchtigungen von Mauerbestandteilen kommt. Das Pufferelement gibt bei Unebenheiten nach und drückt gleichzeitig die, als Dichtelement ausgebildete Folie gegen das seitliche Mauerwerk. Eine Dichtung entsteht, so dass die Flüssigkeit bzw. Wasser oder Bindemittel von oben direkt durch die Mauer hindurchströmen muss und nicht seitlich entweichen kann.

Ist die Mauer glatt und verputzt ausgebildet, so kann alternative zur erfindungsgemässen Vorrichtung ggfs. auf das Pufferelement verzichtet werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 einen Querschnitt durch eine erfindungsgemässe Vorrichtung zum Aufbereiten und Sanieren einer altertümlichen Mauer in Gebrauchslage;
Figur 2 einen weiteren Querschnitt durch eine Vorrichtung zum Aufbereiten und Sanieren von Mauern in einer weiteren Gebrauchslage.

Gemäss Figur 1 weist eine erfindungsgemässe Vorrichtung R eine Verschalung 1.1, 1.2 auf, welche seitlich an einer Mauer 2 anliegt. Dabei ist die Verschalung 1.1, 1.2 mittels Stützelementen 3.1, 3.2 gegen die Mauer 2 gehalten. Die Stützelemente 3.1, 3.2 sind, wie es in Doppelpfeilrichtung angedeutet ist längenveränderbar ausgebildet. Dies kann mechanisch bspw. mittels Gewinden oder auch pneumatisch geschehen. Die Stützelemente 3.1, 3.2 stützen sich an einer Bodenfläche 4 ab.

Die Besonderheit der vorliegenden Erfindung ist, dass jeweils zwischen den Verschalungen 1.1, 1.2 ein Dichtelement 5.1, 5.2 an der Mauer beidseits seitlich anliegt und daran anschliessend ein Pufferelement 6.1, 6.2 dazwischen angeordnet ist.

Das Dichtelement 5.1, 5.2 besteht im wesentlichen aus einer wasserundurchlässigen Folie, welche bevorzugt elastisch ausgebildet ist. Das daran anschliessende Pufferelement 6.1, 6.2 ist bspw. als Dämmatte sehr weich und ebenfalls elastisch. Dieses dient zum Ausgleichen von Unebenheiten in der Mauer 2 beim Beaufschlagen der Verschalung 1.1, 1.2 gegen die Mauer 2 mit Druck.

Auf diese Weise liegt das Dichtelement 5.1 bzw. 5.2 direkt seitlich an der Mauer 2 an und bildet eine seitliche Stütze und Abdichtung. Zudem wird gewährleistet, dass vorstehende Bestandteile der Mauer 2 nicht beschädigt werden.

Durch ein derartiges Anlegen einer erfindungsgemässen Vorrichtung R wird eine seitliche Abdichtung hergestellt. Im Rahmen der vorliegenden Erfindung soll jedoch auch liegen, dass auf das Dichtelement 5.1, 5.2 verzichtet werden kann und ausschliesslich das Pufferelement 6.1, 6.2 zum Abdichten und Stützen verwendet wird. Dieses ist dann ggfs. auch mit einer wasserundurchlässigen, der Mauer zugerichteten Oberfläche versehen. Ist eine derartige Abdichtung hergestellt, so wird die Mauer 2 von oben auf eine Mauerkrone 7 mit Wasser beaufschlagt, durchtränkt und bewässert.

Vorzugsweise soll dieser Bewässerungsvorgangs einen längeren Zeitraum andauern, so dass das Wasser von oben nach unten durch die einzelnen Bestandteile der Mauer 2, wie Steine 8 und insbesondere den Mörtel 9 durchströmen kann. Dies ist in Figur 1 mit dargestellter Pfeilrichtung angedeutet.

Die Steine 8 und insbesondere der Mörtel 9 werden von Wasser benetzt. Durch die Kapillarwirkung und insbesondere durch das Gefälle, wird beim Beaufschlagen von Wasser der spröde und ausgetrocknete Mörtel 9 mit Wasser durchtränkt. Dieser wird nach einer gewissen Einwirkzeit weich und elastisch.

Nach dieser Einwirkzeit wird ein Bindemittel, insbesondere aus Weisskalkhydrat, Hydratkalk, Trasskalk od. dgl. auf die Mauerkrone 7 aufgegeben. Hierdurch wird bewirkt, dass sich das Bindemittel durch die Kapillarwirkung mit dem Mörtel in der Mauer 2 verbindet und auf diese Weise die Festigkeit und Haltbarkeit der Mauer 2 wieder herstellt.

Diese Bindemittel wurden auch beim Herstellen einer derartigen Mauer 2 früher verwendet. Auf eine diese Weise wird eine altertümliche historische Mauer 2 aufbereitet und wiederhergestellt, ohne dass die ursprünglichen Bestandteile der Mauer 2 bspw. durch Zusätze wie Zement verändert werden. Anschliessend können nach einer gewissen Aushärtezeit die Verschalungen 1.1, 1.2 und insbesondere die Dichtelemente 5.1, 5.2 sowie die Pufferelemente 6.1, 6.2 von der Mauer entfernt werden. Diese Mauer 2 ist dann wieder für viele Jahrzente haltbar, wobei die einzelnen Steine 8 und sonstigen Bestandteile fest in den herkömmlichen Mörtel 8 eingebunden sind.

In einem weiteren Ausführungsbeispiel der vorliegenden Erfindung gemäss Figur 2 ist die Vorrichtung R in einer anderen Gebrauchslage dargestellt. Hier wird die Vorrichtung R und insbesondere dessen Verschalung 1.1, 1.2 an eine schräg geneigte Mauer 2.1 angelegt. Auch hier werden dazwischen, wie oben beschrieben das Dichtelement 5.1, 5.2 sowie das Pufferelement 6.1, 6.2 angeordnet. Damit eine derartig geneigte Mauer 2.1 wieder in ihre vertikale Lage aufgerichtet werden kann, wird vor dem Aufrichten die Verschalung 1.1, 1.2 seitlich mit den inzwischen angeordneten Dichtelementen 5.1, 5.2 und Pufferelementen 6.1, 6.2 seitlich angelegt. Durch das Beaufschlagen der Mauer 2.1 mit Druck, steht eine seitliche Abdichtung, wie es bereits oben beschrieben wurde. Anschliessend wird auch in der schräg geneigten Lage von der Mauerkrone 7 aus permanent Wasser auf die Mauer 2.1 aufgebracht. Dieser Einweichprozess dauert ebenfalls mehrere Tage und ggfs. Wochen. Auch hier wird wieder der ausgetrocknete, ausgehärtete und spröde und ggfs. brüchige Mörtel 9 erweicht und elastisch.

Anschliessend kann die Mauer 2.1 durch Ausfahren bzw. durch Beaufschlagung der Verschalung 1.2 mit Druck und gleichzeitigem Einfahren des Stützelementes 3.1 bzw. der Verschalung 1.1 in die Vertikale aufgerichtet werden. Das Gefüge der Mauer 2.1 wird aufgrund des elastischen und aufgeweichten Mörtels 9 nicht geschädigt. Ist die Mauer in der senkrechten bzw. vertikalen Ebene ausgerichtet, so wird ein hier nicht dargestelltes Fundament gegossen, um die Mauer 2.1 darauf senkrecht zu fixieren. Anschliessend wird nach dem Ausrichten in die senkrechte Lage die Mauer 2.1 kurz mit Wasser von der Mauerkrone 7 her beaufschlagt. Sämtliche Kapillaren der Mauer 2.1 bzw. des Mörtels 9 werden wieder mit Wasser gefüllt. Anschliessend wird wie oben beschrieben, das Bindemittel zugesetzt, um sämtliche Bestandteile der Mauer, insbesondere die Steine 8 fest in den Mörtel 9 einzubinden und diesen zu festigen. Die Mauer kann anschliessend ausgeschalt werden. Auch soll hier daran gedacht sein, die Stirnseiten der Mauer mit entsprechender Verschalung sowie mit Dichtelementen und/oder Pufferelementen zu versehen.

Mit der vorliegenden Erfindung ist ein Verfahren sowie eine Vorrichtung geschaffen, mit welcher auf einfachste und sehr kostengünstige Weise eine altertümliche historische Mauer 2, 2.1 ausgerichtet und saniert werden kann. Dabei werden, nur bei der vorliegenden Erfindung herkömmliche Materialien verwendet, welche von früher beim Bau einer derartigen altertümlichen Mauer verwendet wurden. Somit wird die bauliche Substanz der altertümlichen Mauer 2, 2.1 nicht verändert.

### Positionszahlenliste

| | | | | | |
|---|---|---|---|---|---|
| 1 | Verschalung | 34 | | 67 | |
| 2 | Mauer | 35 | | 68 | |
| 3 | Stützelement | 36 | | 69 | |
| 4 | Bodenfläche | 37 | | 70 | |
| 5 | Dichtelement | 38 | | 71 | |
| 6 | Pufferelement | 39 | | 72 | |
| 7 | Mauerkrone | 40 | | 73 | |
| 8 | Stein | 41 | | 74 | |
| 9 | Mörtel | 42 | | 75 | |
| 10 | | 43 | | 76 | |
| 11 | | 44 | | 77 | |
| 12 | | 45 | | 78 | |
| 13 | | 46 | | 79 | |
| 14 | | 47 | | R | Vorrichtung |
| 15 | | 48 | | | |
| 16 | | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Aufbereiten und Sanieren altertümlicher Mauern (2, 2.1) mit Mörtel (9), insbesondere aus Steinen (8), Ziegel und dgl.,
**dadurch gekennzeichnet,**
**dass** die Mauer (2, 2.1) zuerst seitlich abgedichtet und dann von oben mit Wasser beaufschlagt wird, bis der Mörtel (9) zumindest teilweise aufgeweicht ist, wobei anschliessend auf die Mauer (2), insbesondere auf eine Mauerkrone (7), ein Bindemittel aufgebracht wird.

2. Verfahren nach Anspruch 1, **dadurch gekennzeichnet, dass** vor einem Ausrichten einer ggfs. geneigten Mauer (2, 2.1) in eine vertikale Lage diese seitlich abgedichtet und anschliessend von oben mit Wasser durchtränkt wird.

3. Verfahren nach Anspruch 2, **dadurch gekennzeichnet, dass** die geneigte Mauer (2.1) nach dem Durchtränken mit Wasser aufgerichtet und anschliessend von oben mit Bindemittel beaufschlagt wird.

4. Verfahren nach wenigstens einem der Ansprüche 1 bis 3, **dadurch gekennzeichnet, dass** nach dem Zuführen von Bindemittel die Mauer (2, 2.1) in einer anliegenden Verschalung (1, 1.2) ausgehärtet und anschliessend ausgeschalt wird.

5. Verfahren nach Anspruch 4, **dadurch gekennzeichnet, dass** zum Aufbereiten und/oder Ausrichten der geneigten Mauer (2, 2.1) eine seitliche Verschalung (1, 1.2) verwendet wird, welche gegen die Mauer (2, 2.1) mit Druck beaufschlagt wird.

6. Verfahren nach Anspruch 4 oder 5, **dadurch gekennzeichnet, dass** zwischen der Mauer (2, 2.1) und der seitlichen Verschalung (1, 1.2) zum seitlichen Abdichten und Sanieren ein Dichtelement (5.1, 5.2), insbesondere eine Folie, und/oder anschliessend ein Pufferelement (6.1, 6.2) eingesetzt wird.

7. Vorrichtung zum Aufbereiten und Sanieren altertümlicher Mauern (2, 2.1) mit Mörtel (9), insbesondere aus Steinen (8), Ziegel und dgl., mit einer Verschalung (1.1, 1.2) , die geeignet ist, die Mauer (2, 2.1) seitlich zu umgeben, **gekennzeichnet durch** ein zwischen Mauer und Verschalung anzuordnendes Pufferelement (6.1, 6.2).

8. Vorrichtung nach Anspruch 7, **dadurch gekennzeichnet, dass** zwischen Mauer (2, 2.1) und Verschalung (1.1, 1.2) ein Pufferelement (6.1, 6.2) und ein Dichtelement (5.1, 5.2) angeordnet ist.

9. Vorrichtung nach Anspruch 7 oder 8, **dadurch** gekennzeichent, dass zwischen Mauer (2, 2.1) und Verschalung (1.1, 1.2) ein Dichtelement (5.1, 5.2) eingesetzt ist.

10. Vorrichtung nach wenigstens einem der Ansprüche 7 bis 9, **dadurch gekennzeichnet, dass** das Dichtelement (5.1, 5.2), insbesondere Folie und/oder das Pufferelement (6.1, 6.2) elastisch und/oder flüssigkeitsundurchlässig ausgebildet ist/sind.

## Claims

1. Method of preparing and renovating ancient walls (2, 2.1) by means of mortar (9), in particular comprising stones (8), bricks and the like,
**characterized in**
**that** the wall (2, 2.1) is first sealed laterally and then loaded from above with water until the mortar (9) has become at least partially sodden, wherein a binding agent is then applied onto the wall (2), in particular onto a crest (7) of the wall.

2. Method according to claim 1, **characterized in that** before a possibly inclined wall (2, 2.1) is set into a vertical position, said wall is sealed laterally and then drenched with water from above.

3. Method according to claim 2, **characterized in that** the inclined wall (2.1) after being drenched with water is set upright and then loaded with binding agent from above.

4. Method according to at least one of claims 1 to 3, **characterized in that**, after binding agent has been supplied, the wall (2, 2.1) is hardened in an adjacent lining (1, 1.2) and then the lining is removed.

5. Method according to claim 4, **characterized in that** to prepare and/or set the inclined wall (2, 2.1) upright a lateral lining (1, 1.2) is used, which is loaded with pressure against the wall (2, 2.1).

6. Method according to claim 4 or 5, **characterized in that** for lateral sealing and renovation a sealing element (5.1, 5.2), in particular a foil, and/or then a buffer element (6.1, 6.2) is inserted between the wall (2, 2.1) and the lateral lining (1, 1.2).

7. Device for preparing and renovating ancient walls (2, 2.1) by means of mortar (9), in particular comprising stones (8), bricks and the like, comprising a lining (1.1, 1.2) that is capable of laterally surrounding the wall (2, 2.1), **characterized by** a buffer element (6.1, 6.2) that is to be disposed between wall and lining.

8. Device according to claim 7, **characterized in that** a buffer element (6.1, 6.2) and a sealing element (5.1, 5.2) are disposed between wall (2, 2.1) and lining (1.1, 1.2).

9. Device according to claim 7 or 8, **characterized in that** a sealing element (5.1, 5.2) is inserted between wall (2, 2.1) and lining (1.1, 1.2).

10. Device according to at least one of claims 7 to 9, **characterized in that** the sealing element (5.1, 5.2), in particular foil and/or the buffer element (6.1, 6.2) are/is elastic and/or impervious to liquid.

## Revendications

1. Procédé pour traiter et assainir de vieux murs (2, 2.1) à mortier (9), en particulier en pierres (8), briques et autres,
**caractérisé par le fait**
**que** le mur (2, 2.1) est tout d'abord calfeutré latéralement et ensuite soumis à de l'eau depuis le haut, jusqu'à ce que le mortier (9) soit au moins partiellement ramolli, un liant étant ensuite appliqué sur le mur (2), en particulier sur un couronnement (7).

2. Procédé selon la revendication 1, **caractérisé par le fait que**, avant un alignement d'un mur éventuellement incliné (2, 2.1) en une position verticale, celui-ci est calfeutré latéralement et ensuite imprégné d'eau depuis le haut.

3. Procédé selon la revendication 2, **caractérisé par le fait que** le mur incliné (2.1) est, après l'imprégnation d'eau, redressé et ensuite soumis à du liant depuis le haut.

4. Procédé selon au moins l'une des revendications 1 à 3, **caractérisé par le fait que**, après l'amenée de liant, le mur (2, 2.1) est durci dans un coffrage (1, 1.2) appliqué et ensuite décoffré.

5. Procédé selon la revendication 4, **caractérisé par le fait qu'**il est utilisé, pour le traitement et/ou l'alignement du mur incliné (2, 2.1), un coffrage latéral (1, 1.2) qui est appliqué contre le mur (2, 2.1) sous pression.

6. Procédé selon la revendication 4 ou 5, **caractérisé par le fait qu'**entre le mur (2, 2.1) et le coffrage latéral (1, 1.2) est introduit, pour le calfeutrage latéral et l'assainissement, un élément d'étanchéité (5.1, 5.2), en particulier un film, et/ou ensuite un élément tampon (6.1, 6.2).

7. Dispositif pour traiter et assainir de vieux murs (2, 2.1) à mortier (9), en particulier en pierres (8), briques et autres, avec un coffrage (1.1, 1.2) qui est à même d'entourer latéralement le mur (2, 2.1), **caractérisé par** un élément tampon (6.1, 6.2) disposé entre le mur et le coffrage.

8. Dispositif selon la revendication 7, **caractérisé par le fait qu'**entre le mur (2, 2.1) et le coffrage (1.1, 1.2) est disposé un élément tampon (6.1, 6.2) et un élément d'étanchéité (5.1, 5.2).

9. Dispositif selon la revendication 7 ou 8, **caractérisé par le fait qu'**entre le mur (2, 2.1) et le coffrage (1.1, 1.2) est introduit un élément d'étanchéité (5.1, 5.2).

10. Dispositif selon au moins l'une des revendications 7 à 9, **caractérisé par le fait que** l'élément d'étanchéité (5.1, 5.2), en particulier le film et/ou l'élément tampon (6.1, 6.2) est/sont réalisé(s) élastique(s) et/ou imperméable(s) aux liquides.
